# EUROPÄISCHE PATENTSCHRIFT

(11) **EP 0 550 882 B1**
(45) Veröffentlichungstag und Bekanntmachung des Hinweises auf die Patenterteilung: **29.11.1995**
(21) Anmeldenummer: 92121865.7
(22) Anmeldetag: 23.12.1992
(51) Int. Cl.: E04F 13/08, E04F 19/06

(54) **Befestigungsvorrichtung für eine Gebäudewandverkleidung**
Fixing device for a building-wall covering
Dispositif de fixation pour un revêtement de mur de bâtiment

(30) Priorität: 04.01.1992 DE 4200124
(43) Veröffentlichungstag der Anmeldung: 14.07.1993
(73) Patentinhaber: Heinemann, Herbert, D-75181 Pforzheim (DE)
(72) Erfinder: Heinemann, Herbert, D-75181 Pforzheim (DE)
(74) Vertreter: Reimold, Otto, Dipl.-Phys.Dr.

(56) Entgegenhaltungen:
- DE-A- 2 106 990
- DE-A- 3 032 343
- DE-A- 3 046 297
- DE-U- 8 508 488
- DE-U- 8 533 100
- US-A- 2 129 976

## Beschreibung

Die Erfindung betrifft eine Gebäudewandverkleidung mit in Gebrauchslage entlang ihren Längsrändern aneinander stoßenden Verkleidungselementen wie Platten, Kassetten, Paneele od.dgl., an der Gebäudewand zu befestigenden, in Gebrauchslage zwischen der Gebäudewand und den Verkleidungselementen quer zu deren Längsrändern verlaufenden Halteschienen, die einen U-ähnlichen Querschnitt mit von einem Halteschienensteg abstehenden Halteschienenschenkeln aufweisen, und an den Halteschienen in Schienen-Längsrichtung verstellbar festlegbaren und dabei an dem zugewandten Längsrand des jeweiligen Verkleidungselements zur Anlage gelangenden und das Verkleidungselement an der jeweiligen Halteschiene haltenden Halteklammern.

Bei der Anwendung werden zunächst die Halteschienen an der Gebäudewand angebracht. Sodann legt man das jeweilige Verkleidungselement gegen die betreffende Schiene und setzt eine Halteklammer an die Halteschiene an, wonach man die Halteklammer gegen das Verkleidungselement schiebt, so daß die Halteklammer in der Wandebene sozusagen einen Anschlag für die örtliche Fixierung des Verkleidungselementes bildet und gleichzeitig das Verkleidungselement an der Schiene hält. Auf diese Weise erhält man eine von Nägeln od.dgl. Befestigungselementen unabhängige Montage, wobei das jeweilige Verkleidungselement von der betreffenden Halteklammer fest gegen das an der der Halteklammer entgegengesetzten Seite bereits montierte Verkleidungselement gehalten wird, so daß keine Fugen od.dgl. auftreten können.

Bekannte Vorrichtungen der eingangs genannten Art (z.B. DE-A-21 06 990) sind für Innenwandverkleidungen gedacht, sind jedoch prinzipiell auch an der Gebäudewand-Außenseite anwendbar. Im letzteren Falle ist allerdings folgendes ungünstig:

Bei Außenfassaden dienen die Verkleidungselemente regelmäßig zur Wärmedämmung, so daß sie als Wärmedämm-Verkleidungselemente ausgebildet sind und hierzu aus wärmedämmendem Material bestehen können. Befestigt man solche Verkleidungselemente über Halteschienen an der Gebäudewand, nehmen sie zur Gebäudewand einen der Schienendicke entsprechenden Abstand ein. Somit entstehen Lufträume zwischen der Gebäudewand und der diese abdeckenden Verkleidung, die schlecht für die Wärmedämmung sind. Weitere kritische Stellen für den Wärmeschutz sind die Halteschienen selbst, die verhältnismäßig steif sind und sich brückenartig über Wandunebenheiten hinweg erstrecken können, so daß auch hier Lufträume vorhanden sein können.

Der vorliegenden Erfindung liegt deshalb die Aufgabe zugrunde, eine Gebäudewandverkleidung der eingangs genannten Art zu schaffen, die unter Beibehaltung der Vorteile einfache Montage, schnelles Arbeiten und sicherer Halt der Verkleidungselemente den Wärmeschutz verbessert.

Diese Aufgabe wird erfindungsgemäß dadurch gelöst, daß die Halteschienen in der Gebrauchslage mit ihrem Steg den Verkleidungselementen zugewandt und die Halteklammern an dem Halteschienensteg festlegbar sind, daß die Halteschienen einen ihren U-Querschnitt ausfüllenden und an ihrer Gebäudewandseite vorstehenden weichelastischen Ausfüllkörper, insbesondere aus Schaumstoff, aufweisen und daß die Verkleidungselemente mit einer in Gebrauchslage die betreffende Halteschiene umschmiegenden und beiderseits der Halteschiene an der Gebäudewand anliegenden Weichschaumstofflage versehen sind.

Die Weichschaumstofflage der Verkleidungselemente füllt also den seither zwischen Gebäudewand und Verkleidungselementen vorhandenen Zwischenraum vollständig aus und paßt sich dabei auf Grund ihrer nachgiebigen Eigenschaften an die jeweilige Halteschiene sowie an Unebenheiten der Gebäudewand an. Entsprechendes gilt bezüglich des Ausfüllkörpers der Halteschienen, so daß man insgesamt eine ganzflächige Gebäudewandanlage und somit einen Vollwärmeschutz ohne irgendeinen Luftzwischenraum erhält. Dabei weist der Ausfüllkörper, da er nicht auf die Halteschiene aufgesetzt ist, sondern deren U-Querschnitt ausfüllt, eine verhältnismäßig große Dicke auf und ist somit hinsichtlich des Wärmeschutzes besonders wirksam.

Bei alledem bleibt die einfache und schnelle Montage sowie der sichere Halt der Verkleidungselemente erhalten.

Aus der FR-A-2 589 904 ist es an sich bekannt, eine isolierende Weichschaumstofflage auf durchgehende Rippen bildende Platten aufzusetzen, so daß die Weichschaumstofflage die Rippen umschmiegt. Es handelt sich hier jedoch nicht um eine Gebäudewandverkleidung, sondern um eine am Gebäudeskelett zu befestigende Wand. Dementsprechend sind keine vergleichbaren Halteschienen und Halteklammern vorhanden.

Ein Ausführungsbeispiel der Erfindung wird nun anhand der Zeichnung im einzelnen erläutert. Es zeigen:
- Fig. 1: eine Halteschiene der erfindungsgemäßen Gebäudewandverkleidung in Vorderansicht in Teildarstellung, wobei ein an der Schiene gehaltenes Verkleidungselement strichpunktiert angedeutet ist,
- Fig. 2: die Anordnung nach Fig. 1 in Schrägansicht, wobei die Halterung des Verkleidungselementes detaillierter als in Fig. 1 dargestellt ist,
- Fig. 3: die Anordnung nach Fig. 2 im in Schienen-Längsrichtung verlaufenden, rechtwinkelig zur Gebäudewand gelegten Längsschnitt gemäß der Schnittlinie III-III in Fig. 2,
- Fig. 4: die an der Halteschiene angehängte Halteklammer im Querschnitt gemäß der Schnittlinie IV-IV in Fig. 3, wobei die Schiene nur teilweise dargestellt ist, und
- Fig. 5: eine Halteklammer in Einzeldarstellung in Schrägansicht.

Eine Gebäudewand 1, insbesondere deren Aussenfassade, soll mit einen rechteckigen Umriß aufweisenden Verkleidungselementen 2 verkleidet werden. Dabei handelt es sich bei den Verkleidungselementen 2 um Platten, Kassetten, Paneele od.dgl. Formteile, die aus wärmedämmendem Material bestehen bzw. einen Wärmedämmkern hieraus aufweisen. Die Verkleidungselemente 2, von denen nur eines dargestellt ist, werden so an der Gebäudewand 1 befestigt, daß sie mit ihren Längsrändern aneinander stoßen. Jedes Verkleidungselement besitzt also zwei einander entgegengesetzte, parallel zueinander verlaufende Längsränder 3,4, so daß bei montierter Wandverkleidung der Längsrand 3 des in Fig. 2 dem dargestellten Element auf der rechten Seite folgenden Verkleidungselements der Längsrand 4 des dargestellten Verkleidungselements benachbart ist.

Um die Verkleidungselemente 2 an der Gebäudewand 1 zu befestigen, sind Halteschienen 5 und Halteklammern 6 vorhanden. Die Halteschienen 5 (in der Zeichnung ist nur ein Teillängsbereich einer solchen Schiene gezeigt) weisen beliebige Länge auf und können in ihrer Längsrichtung aneinander angesetzt oder auf eine kürzere Länge abgelängt werden. Dabei wird die jeweilige Halteschiene 5 in Richtung quer zu den Längsrändern 3,4 der Verkleidungselemente 2 an der Gebäudewand 1 befestigt, was mit Hilfe von Nägeln oder Schrauben erfolgen kann. Hierzu weist die Halteschiene Nagellöcher 7 und/oder Schraubenlöcher 8 auf, die wie beim Ausführungsbeispiel in Schienenlängsrichtung reihenartig angeordnet sein können, wobei man jeweils mehrere parallele Reihen vorsehen kann. Mittels der Halteklammern 6 werden die anschließend auf die so befestigten Halteschienen 5 gelegten Verkleidungselemente 2 an Ort und Stelle gehalten.

Die Halteklammern 6 sind an den Halteschienen 5 in Schienenlängsrichtung verstellbar festlegbar und gelangen dabei an dem zugewandten Längsrand 3 des jeweiligen Verkleidungselementes 2 zur Anlage, so daß das Verkleidungselement 2 an der jeweiligen Halteschiene 5 gehalten wird. Die Halteklammer 6 kann also im Abstand zum Längsrand 3 mit der Halteschiene 5 in Eingriff gebracht werden, wonach sie in Richtung gemäß Pfeil 9 zum Verkleidungselement 2 hin verschoben wird, bis sie an diesem angreift. Da man die Halteklammer 6 gegen den zugewandten Längsrand 3 des Verkleidungselementes schiebt, wird das Verkleidungselement 2 gegen das an der anderen Seite bereits montierte Verkleidungselement gedrückt und gleichzeitig auch an der Halteschiene 5 gehalten.

Die Halteklammern 6 sind an den Halteschienen 5 einhängbar und weisen eine Rastpartie 10 auf, der im eingehängten Zustand mindestens eine an der jeweiligen Halteschiene ausgebildete Reihe von Rasten zugeordnet und benachbart ist. Zweckmäßigerweise handelt es sich um zwei solche Rastenreihen 11,12 mit aufeinanderfolgenden Rasten 13 bzw. 14. Dabei erfolgt die Zuordnung so, daß die eingehängte Halteklammer 6 mit ihrer Rastpartie 10 der Rastenreihe 11,12 entlang gegen den Längsrand 3 des Verkleidungselements 2 schiebbar und von den Rasten 13,14 in ihrer am Verkleidungselement anliegenden Gebrauchslage gehalten wird.

Jede Rastenreihe 11,12 ist an einer Längskante 15 bzw. 16 eines sich in Schienenlängsrichtung erstreckenden Halteschienen-Längsschlitzes 17 ausgebildet. Prinzipiell könnte nur eine der Längsschlitz-Längskanten mit einer Rastenreihe versehen sein, des sicheren Halts in der Gebrauchslage und einer gleichmäßigen Kraftaufnahme wegen ist es jedoch vorteilhaft, daß beide Längsschlitz-Längskanten 15,16 jeweils eine Rastenreihe 11,12 aufweisen.

Damit die Halteklammern an jeder beliebigen Stelle der Halteschienen angebracht und dann gegen das betreffende Verkleidungselement geschoben werden können, sollten sich die Rastenreihen 11,12 über die gesamte Schienenlänge erstrecken. Ein einziger, sich über die Schienenlänge erstreckender Halteschienen-Längsschlitz würde jedoch Stabilitätsprobleme mit sich bringen. Daher sind beim zweckmäßigen Ausführungsbeispiel zwei parallele Reihen 18,19 von mit Abstand aufeinander folgenden Längsschlitzen 17 (Fig. 1 wurde der Übersichtlichkeit wegen nur bei einigen der Längsschlitzen die Bezugsziffer 17 eingetragen) vorhanden, wobei die Längsschlitzreihen 18,19 zur Überbrückung des Längsschlitzabstandes längsversetzt zueinander angeordnet sind. Jeder einzelne dieser Längsschlitze 17 weist die beiden Rastenreihen 11,12 auf, so daß an jeder Stelle der Halteschiene ein zum Anbringen der jeweiligen Halteklammer geeigneter Längsschlitzbereich vorhanden ist. Zwischen den einzelnen Längsschlitzen 17 der jeweiligen Längsschlitzreihe 18 bzw. 19 können, wie dargestellt, die Schraubenlöcher 8 oder entsprechende Nagellöcher angeordnet sein. Die ausserdem dargestellten Nagellochreihen 7 erstrecken sich neben und zwischen den Längsschlitzreihen 18,19.

Es versteht sich, daß man gegebenenfalls auch mehr als zwei Längsschlitzreihen 18,19 vorsehen kann.

Jede Rastenreihe 11,12 wird zweckmäßigerweise von einer Reihe von die Rasten 13,14 bildenden Rastzähnen od.dgl. Rastvorsprüngen gebildet, die man einstückig an die jeweilige Halteschiene anformen kann. Im dargestellten Falle handelt es sich um einer Zahnstange ähnliche Rastzahnreihen. Dabei sind die Rastzähne der Übersichtlichkeit wegen etwas breiter als in Wirklichkeit gezeichnet. Dabei muß der Abstand zwischen den einzelnen Rasten 13 bzw. 14 innerhalb jeder Rastenreihe größer sein als die Rastpartie 10 der Halteklammern dick ist, so daß die Rastpartie in den Zwischenraum zwischen zwei Rasten 13 bzw. 14 paßt.

Die Halteschiene 5 ist ein Metallblechstanz- und -biegeteil. Dabei sind die Längsschlitze 17 so ausgestanzt, daß gleichzeitig die Rastenreihen 11,12 an ihren Längskanten 15,16 entstehen. Die den Längsschlitzen 17 entsprechenden Materialbereiche werden jedoch nicht vollständig sondern nur entlang der Längskanten 15,16 der Längsschlitze geschnitten, so daß sie an den Längsschlitzenden noch einstückig mit dem übrigen Schienenmaterial zusammenhängen. Die Längsschlitze werden dadurch erhalten, daß man die genannten Materialbereiche nach dem Anbringen der den Längskanten 15,16 entsprechenden Schnitte aus der Längsschlitzebene wegbiegt, so daß sie einen den jeweiligen Längsschlitz 17 in Längsrichtung überbrückenden Steg 20 bilden. Die Stege 20 sind zu der Schienenseite hin ausgebogen, die in Gebrauchslage der Gebäudewand 1 zugewandt ist. Sie erhöhen die Schienenstabilität und verhindern im Falle eines (noch zu beschreibenden) Ausschäumens der Halteschiene, daß sich die Längsschlitze zusetzen.

Die Halteschienen 5 weisen einen U-ähnlichen Querschnitt mit in Gebrauchslage zur Gebäudewand 1 gerichteten Schenkeln 21, 22 auf. Auch diese Maßnahme dient zur Erhöhung der Schienenstabilität. Ausserdem erhalten auf diese Weise die Längsschlitze 17 einen Abstand zur Gebäudewand, so daß genügend Platz für das Einhängen der Halteklammern 6 vorhanden ist.

Eine weitere zweckmäßige Maßnahme besteht darin, daß die in Gebrauchslage der Gebäudewand zugewandte Schienenseite mit einem strichpunktiert angedeuteten Ausfüllkörper 23 versehen ist, der zweckmäßigerweise, wie dargestellt, an der Gebäudewandseite vorsteht, so daß die Halteschiene über diesen Ausfüllkörper an der Gebäudewand anliegt. Für den Ausfüllkörper 23 ist als Herstellungsmaterial ein wärmedämmendes Material, insbesondere Schaumstoff, vorgesehen. Dabei ist der Ausfüllkörper zweckmäßigerweise weichelastisch, so daß sich seine vor die Schiene vorstehende Seite unabhängig von Wandunebenheiten dicht an die Gebäudewand anlegen kann, so daß hier keine die Wärmedämmung beeinträchtigende Hohlräume entstehen können. Besitzt die Schiene wie beim bevorzugten Ausführungsbeispiel einen U-ähnlichen Querschnitt, füllt der Körper 23 den ganzen Querschnitt aus. Handelt es sich um eingeschäumten Schaumstoff, wird der Schaumstoff von den abgebogenen Stegen 20 am Eindringen in die Längsschlitze 17 gehindert.

Wie bereits erwähnt, werden die Halteklammern 6 mit ihrer Rastpartie 10 mit den Rastenreihen 11,12 des jeweiligen Halteschienen-Längsschlitzes 17 verrastet. Zur einen Seite dieser Rastpartie 10 weisen die Halteklammern 6 eine Hintergreifpartie 24 auf, die bei der Montage in Schräglage durch den Halteschienen-Längsschlitz 17 hindurchgesteckt wird, so daß sie anschließend im eingehängten Zustand, wenn sie in ihre zur Halteschiene parallele Lage zurückgeschwenkt ist, die Halteschiene hintergreift. Die Hintergreifpartie 24 besitzt also eine mit Bezug auf die Breite b des Halteschienen-Längsschlitzes größere Breite a, so daß sie nach ihrem Einhängen mit ihren Aussenrandbereichen unter die Längskanten 15,16 des jeweiligen Längsschlitzes 17 zu liegen kommt, wie aus den Fig. 2 und 4 ersichtlich ist. Somit ist die Halteklammer 6 gegen ein Wegfallen von der Halteschiene 5 gesichert.

Zur anderen Seite der Rastpartie 10 weist die Halteklammer 6 eine in Gebrauchslage vor die Halteschiene 5 vorstehende und an dem Verkleidungselement 2 zur Anlage gelangende Haltepartie 25 auf. Ferner ist die Anordnung in diesem Zusammenhang so getroffen, daß die in Gebrauchslage parallel zur Längsschlitzbreite b gerichtete Breitenabmessung c der Rastpartie 10 größer als die Längsschlitzbreite an den Stellen der Spitzen der Rasten 13,14 ist. Beiderseits der Rastpartie 10 ist die Halteklammer 6 breiter als die Rastpartiebreite c, so daß sich die Halteklammer im eingehängten Zustand weder zur Gebäudewandhin noch von dieser weg in unerwünschtem Ausmaß bewegen kann.

Wie bereits erwähnt, wird die Hintergreifpartie 24 in Schräglage durch den betreffenden Längsschlitz hindurchgesteckt. Dies erfolgt mit Abstand zum festzulegenden Verkleidungselement 2. Schiebt man die Halteklammer 6 dann zum Verkleidungselement 2 vor, rattert die Rastpartie 10 bis kurz vor Erreichen des Verkleidungselements sozusagen über die beiden Rastenreihen 11,12 hinweg, wozu sich die Halteklammer schrägstellen kann. Hat die Halteklammer mit ihrer Haltepartie 25 den Längsrand 3 des Verkleidungselementes 2 erreicht, muß man nochmals gegen die Halteklammer drücken, so daß ihre Rastpartie 10 fest einrastet und die Haltepartie 25 flächig am Längsrand 3 anliegt. Dieses Eindrücken in die Endlage erfolgt unter elastischem Ausweichen oder plastischem Ausweichen mit elastischem Anteil entweder der betreffenden Rasten 13,14 oder der Rastpartie 10. Eine hierbei evtl. auftretende plastische Verformung stört nicht, da man ja die einmal hergestellte Verbindung nicht mehr lösen will.

Die dargestellte Halteklammer 6 weist zur Bildung der Rastpartie 10 vom Klammerrand ausgehende Ausschnitte 26,27 auf. Die Längskanten 15,16 der Schienen-Längsschlitze 17 passen in diese Ausschnitte 26,27 hinein. Der Abstand zwischen den beiden Ausschnitten 26,27 entspricht der Rastpartiebreite c.

In Fig. 5 ist strichpunktiert angedeutet, daß neben der Rastpartie 10 eine weitere Rastpartie 10' mit anderer Breite c' vorhanden sein kann, die wiederum durch entsprechende Randausschnitte 26' und 27' begrenzt sein kann. Diese Rastpartie 10', deren Breite c' größer als die Breite c der anderen Rastpartie 27 ist, kann dann verwendet werden, wenn der Längsrand 3 des Verkleidungselements 2 nicht genau rechtwinkelig zur Schienenlängsrichtung verläuft, so daß die Rastpartie 10' dem Verlauf des Längsrandes 3 entsprechend etwas schräg im Schienenlängsschlitz 17 liegt.

Die Halteklammern 6 lassen sich besonders billig herstellen, wenn sie aus Flachmaterial, insbesondere aus Metallblech, bestehen, wobei das Flachmaterial so liegt, daß sich die Breitenabmessung c der Rastpartie 10 in der Fläche des Flachmaterials befindet. Dabei werden die Halteklammern 6 von einem abgewinkelten Materialstreifen gebildet.

Beim bevorzugten Ausführungsbeispiel stellt die Hintergreifpartie 24 ein in Gebrauchslage parallel zur Schienenlängsrichtung gerichtetes Endstück 28 dar, von dem ein Haltepartieschenkel 29 L-artig hochsteht, der mit seinem dem Endstück 28 zugewandten Endbereich die Rastpartie 10 bildet.
Beim Ausführungsbeispiel erstreckt sich das die Hintergreifpartie 24 bildende Endstück 28 von der Rastpartie 10 aus gesehen in Gebrauchslage in Richtung vom Verkleidungselement Längsrand 3 weg. Der Haltepartieschenkel 29 kann, wie aus den Fig. 2 und 3 hervorgeht, am Längsrand 3 des Verkleidungselements anliegen.

Die Verkleidungselemente 2 sind an ihren Längsrändern 3 und 4 so ausgebildet, daß sie mit ihren Längsrändern nach Art einer Nut/Feder-Verbindung ineinander steckbar sind.
Hierzu weist der eine Längsrand 3 eine Stecknut 30 und der andere Längsrand 4 einen in die Stecknut 30 passenden Steckvorsprung 31 auf. In einem solchen Falle können die Halteklammern 6 in die zugewandte Stecknut 30 des jeweiligen Verkleidungselements 2 eingreifen und die die Stecknut 30 zur Gebäudewand 1 hin begrenzende Nutwange 32 gegen die Halteschiene 5 halten. Zu diesem Zwecke ist die Haltepartie 25 stufenförmig abgewinkelt und enthält den der zum Längsrand 3 gehörenden Stirnseite der Nutwange 32 vorgelagerten, der Hintergreifpartie 24 zugewandten Schenkel 29 sowie einen auf diesen L-ähnlich folgenden, in die Stecknut 30 der Nutwange 32 entlang eingreifenden Schenkel 33. Dabei ist die Anordnung so getroffen, daß in der Gebrauchslage die Nutwange 32 zwischen diesem Schenkel 33 und der Halteschiene 5 sozusagen eingeklemmt ist. In diesem Zusammenhang ist es zweckmäßig, daß der Winkel α zwischen dem stirnseitigen Schenkel 29 und dem nutwangenseitigen Schenkel 33 kleiner als 90° ist, so daß die Haltepartie 25 unter elastischem Aufweiten des Winkels α auf die Nutwange 32 aufschiebbar ist.
In der Gebrauchslage drückt der Schenkel 33 dann mit entsprechend großer elastischer Kraft gegen die Nutwange 32.

Auf den der Nutwange 32 entlang verlaufenden Schenkel 33 kann noch ein wiederum L-ähnlich abgewinkelter, an dem Nutgrund 34 zur Anlage gelangender nutgrundseitiger Schenkel 35 folgen.

In Fig. 3 ist noch eine Variante angedeutet, daß die Haltepartie 25, zweckmäßigerweise ihr nutgrundseitiger Schenkel 35, in das Material des Verkleidungselements 2 eindringende Verankerungsvorsprünge 36 aufweisen kann. Die Verankerungsvorsprünge 36 können einfach aus dem Halteklammermaterial herausgebogen sein.

Die Haltepartie 25 der Halteklammern ist so dünnwandig und besitzt einen solchen Verlauf, daß das dichte Zusammenstecken der Verkleidungselemente nicht behindert wird. Dies läßt sich auch durch eine angepaßte Querschnittsgestalt der Längsränder 3,4 erreichen.

Die Verkleidungselemente 2 bestehen, wie schon erwähnt, bevorzugt aus wärmedämmendem Material, so insbesondere im wesentlichen aus einem Schaumstoff wie Polyurethan mit spröder Konsistenz. Um nun zu vermeiden, daß in der Ebene der Halteschienen 5 Lufträume zwischen der Gebäudewand und den Verkleidungselementen entstehen, kann man die Verkleidungselemente an ihrer in Gebrauchslage der Gebäudewand zugewandten Seite mit einer in Fig. 2 strichpunktiert angedeuteten Weichschaumstofflage 37 versehen, in die sich die betreffende Halteschiene 5 eindrückt, so daß sie diese umschmiegt und beiderseits der Schiene gegen die Gebäudewand 1 gedrückt ist. Die Weichschaumstofflage füllt auf diese Weise nicht nur den Abstand zwischen der Gebäudewand und den Verkleidungselementen aus sondern paßt sich gleichzeitig auch Wandunebenheiten an, so daß man zusammen mit dem Füllkörper 23 der Halteschienen eine ganzflächige Gebäudewandanlage und somit sozusagen einen Vollwärmeschutz ohne irgend einen Luftzwischenraum erhält.

## Patentansprüche

1. Gebäudewandverkleidung mit in Gebrauchslage entlang ihren Längsrändern (3,4) aneinander stoßenden Verkleidungselementen (2) wie Platten, Kassetten, Paneele od.dgl., an der Gebäudewand (1) zu befestigenden, in Gebrauchslage zwischen der Gebäudewand (1) und den Verkleidungselementen (2) quer zu deren Längsrändern (3, 4) verlaufenden Halteschienen (5), die einen U-ähnlichen Querschnitt mit von einem Halteschienensteg abstehenden Halteschienenschenkeln (21,22) aufweisen, und an den Halteschienen (5) in Schienen-Längsrichtung verstellbar festlegbaren und dabei an dem zugewandten Längsrand (3) des jeweiligen Verkleidungselements (2) zur Anlage gelangenden und das Verkleidungselement (2) an der jeweiligen Halteschiene (5) haltenden Halteklammern (6), dadurch gekennzeichnet, daß die Halteschienen (5) in der Gebrauchslage mit ihrem Steg den Verkleidungselementen (2) zugewandt und die Halteklammern (6) an dem Halteschienensteg festlegbar sind, daß die Halteschienen (5) einen ihren U-Querschnitt ausfüllenden und an ihrer Gebäudewandseite vorstehenden weichelastischen Ausfüllkörper (23), insbesondere aus Schaumstoff, aufweisen und daß die Verkleidungselemente (2) mit einer in Gebrauchslage die betreffende Halteschiene (5) umschmiegenden und beiderseits der Halteschiene (5) an der Gebäudewand (1) anliegenden Weichschaumstofflage (37) versehen sind.

2. Gebäudewandverkleidung nach Anspruch 1, dadurch gekennzeichnet, daß die Halteklammern (6) eine Rastpartie (10) und die Halteschienen (5) mindestens eine Reihe (11, 12) von Rasten (13, 14) aufweisen, wobei die Halteklammern (6) in die Halteschienen (5) einhängbar und im eingehängten Zustand mit ihrer Rastpartie (10) der Rastenreihe (11, 12) entlang verschiebbar und beim Eintreffen in ihre am jeweiligen Verkleidungselement (2) anliegenden Gebrauchslage mit der Rastenreihe (11, 12) verrastbar sind.

3. Gebäudewandverkleidung nach Anspruch 2, dadurch gekennzeichnet, daß jede Rastenreihe (11, 12) an einer Längskante (15, 16) eines sich in Schienen-Längsrichtung erstreckenden Halteschienen-Längsschlitzes (17) ausgebildet ist.

4. Gebäudewandverkleidung nach Anspruch 3, dadurch gekennzeichnet, daß beide Längsschlitz-Längskanten (15, 16) eine Rastenreihe (11, 12) aufweisen.

5. Gebäudewandverkleidung nach Anspruch 3 oder 4, dadurch gekennzeichnet, daß die Halteschienen (5) mindestens zwei parallele Reihen (18, 19) von mit Abstand aufeinanderfolgenden Längsschlitzen (17) aufweisen, wobei die Längsschlitzreihen (18, 19) zur Überbrückung des Längsschlitzabstandes längsversetzt zueinander angeordnet sind.

6. Gebäudewandverkleidung nach einem der Ansprüche 2 bis 5, dadurch gekennzeichnet, daß jede Rastenreihe (11,12) von einer Reihe von Rastzähnen od.dgl. Rastvorsprüngen gebildet wird.

7. Gebäudewandverkleidung nach Anspruch 6, dadurch gekennzeichnet, daß die Rastzähne od.dgl. Rastvorsprünge einstückig an die jeweilige Halteschiene (5) angeformt sind.

8. Gebäudewandverkleidung nach einem der Ansprüche 1 bis 7, dadurch gekennzeichnet, daß die Halteschienen (5) Metallblechstanz- und -biegeteile sind.

9. Gebäudewandverkleidung nach einem der Ansprüche 3 bis 8, dadurch gekennzeichnet, daß die Halteklammern (6) einerseits der Rastpartie (10) eine an der Halteschiene (5) unter Hindurchstecken durch den mit der mindestens einen Rastenreihe (11,12) versehenen Längsschlitz (17) einzuhängende und im eingehängten Zustand die Halteschiene (5) hintergreifende Hintergreifpartie (24) und andererseits der Rastpartie (10) eine in Gebrauchslage vor die Halteschiene (5) vorstehende, an dem Verkleidungselement (2) zur Anlage gelangende Haltepartie (25) aufweisen, wobei die in Gebrauchslage parallel zur Längsschlitzbreite b gerichtete Breitenabmessung c der Rastpartie 10 größer als die Längsschlitzbreite an den Stellen der Rastenspitzen ist.

10. Gebäudewandverkleidung nach Anspruch 9, dadurch gekennzeichnet, daß mehrere Rastpartien (10,10') unterschiedlicher Breite (c,c') nebeneinander angeordnet sind.

11. Gebäudewandverkleidung nach Anspruch 9 oder 10, dadurch gekennzeichnet, daß die Halteklammern (6) zur Bildung der mindestens einen Rastpartie (10) vom Klammerrand ausgehende Ausschnitte (26,27) aufweisen.

12. Gebäudewandverkleidung nach einem der Ansprüche 9 bis 11, dadurch gekennzeichnet, daß die Halteklammern (6) aus Flachmaterial, insbesondere aus Metallblech, bestehen, wobei die Breitenabmessung (c) der Rastpartie (10) in der Fläche des Flachmaterials liegt.

13. Gebäudewandverkleidung nach Anspruch 12, dadurch gekennzeichnet, daß die Halteklammern (6) von einem abgewinkelten Materialstreifen gebildet werden.

14. Gebäudewandverkleidung nach einem der Ansprüche 9 bis 13, dadurch gekennzeichnet, daß die Hintergreifpartie (24) von einem in Gebrauchslage parallel zur Schienenlängsrichtung gerichteten Endstück (28) gebildet wird, von dem ein mit seinem dem Endstück (28) zugewandten Endbereich die Rastpartie (10) bildender Haltepartieschenkel (29) L-artig hochsteht.

15. Gebäudewandverkleidung nach einem der Ansprüche 1 bis 14, für Verkleidungselemente mit einer Stecknut am einen Längsrand und einem Steckvorsprung am anderen Längsrand, so daß die Verkleidungselemente an ihren Längsrändern ineinander steckbar sind, dadurch gekennzeichnet, daß die Halteklammern (6) in ihrer Gebrauchslage in die zugewandte Stecknut (30) des jeweiligen Verkleidungselements (2) eingreifen und die gebäudewandseitige Nutwange (32) gegen die Halteschiene (5) halten.

16. Gebäudewandverkleidung nach Anspruch 15, dadurch gekennzeichnet, daß die Haltepartie (25) eine stufenförmig abgewinkelte Gestalt mit einem der Stirnseite der Nutwange (32) vorgelagerten, der Hintergreifpartie (24) zugewandten Schenkel (29) und einem auf diesen L-ähnlich folgenden, in die Stecknut (30) der Nutwange (32) entlang eingreifenden Schenkel (33) aufweist.

17. Gebäudewandverkleidung nach Anspruch 16, dadurch gekennzeichnet, daß der Winkel (α) zwischen dem stirnseitigen und dem nutwangenseitigen Schenkel (29,33) kleiner als 90° ist, so daß die Haltepartie (25) unter elastischem Aufweiten des Winkels (α) auf die Nutwange (32) aufschiebbar ist.

18. Gebäudewandverkleidung nach Anspruch 16 oder 17, dadurch gekennzeichnet, daß auf den der Nutwange (32) entlang verlaufenden Schenkel (33) ein L-ähnlich abgewinkelter, an dem Nutgrund (34) der Stecknut (30) zur Anlage gelangender nutgrundseitiger Schenkel (35) folgt.

19. Gebäudewandverkleidung nach einem der Ansprüche 9 bis 10, dadurch gekennzeichnet, daß die Haltepartie (25), zweckmäßigerweise ihr nutgrundseitiger Schenkel (35), in das Material des Verkleidungselements (2) eindringende Verankerungsvorsprünge (36) aufweist.

## Claims

1. Cladding for building walls with mounting rails (5) for fastening to the building wall (1) cladding elements (2) such as slabs, cassettes, panels or the like, abutting one another along their longitudinal edges (3, 4) in the position of use, these mounting rails running in the position of use between the building wall (1) and the cladding elements (2) at right-angles to their longitudinal edges (3, 4) and having a U-shaped cross-section with mounting rail legs (21, 22) extending from a mounting rail web, and with retaining brackets (6) attachable to the mounting rails (5) and adjustable in the longitudinal direction of the rail, and at the same time engaging with the facing longitudinal edge (3) of the respective cladding element (2) and holding the cladding element (2) to the respective mounting rail (5), characterized in that the mounting rails (5) can be fixed in the position of use with their web facing the cladding elements (2) and the retaining brackets (6) on the mounting rail web, that the mounting rails (5) have a flexible elastic filling body (23), in particular of foam, filling their U cross-section and projecting at their building wall side, and that the cladding elements (2) are provided with a flexible foam layer (37) wrapping around the mounting rail (5) concerned and in contact with the building wall (1) on either side of the mounting rail (5) in the position of use.

2. Cladding for building walls according to claim 1, characterized in that the retaining brackets (6) have a locating section (10) and the mounting rails one or more rows of notches (13, 14), with the retaining brackets (6) being suspendible in the mounting rails (5) and in the suspended state able to be slid along the row of notches (11, 12) with their locating section (10), and able to be locked by the locating section (11, 12) on reaching their position of use in contact with the cladding element (2) concerned.

3. Cladding for building walls according to claim 2, characterized in that each row of notches (11, 12) is formed on a longitudinal edge (15, 16) of a mounting rail longitudinal slot (17) extending in the longitudinal direction of the rail.

4. Cladding for building walls according to claim 3, characterized in that both longitudinal edges of the longitudinal slot (15, 16) have a row of notches (11, 12).

5. Cladding for building walls according to claim 3 or 4, characterized in that the mounting rails (5) have at least two parallel rows (18, 19) of longitudinal slots (17) placed at intervals, with the rows of longitudinal slots (18, 19) offset longitudinally to bridge the longitudinal slot interval.

6. Cladding for building walls according to any of claims 2 to 5, characterized in that each row of notches (11, 12) is formed of a row of locating teeth or similar locating projections.

7. Cladding for building walls according to claim 6, characterized in that the locating teeth or similar locating projections are moulded integrally as part of the respective mounting rail (5).

8. Cladding for building walls according to any of claims 1 to 7, characterized in that the mounting rails (5) are sheet metal stamped and bent parts.

9. Cladding for building walls according to any of claims 3 to 8, characterized in that the retaining brackets (6) have on one side of the locating section (10) for suspending on the mounting rail (5), while inserting through the longitudinal slot (17) provided with one or more rows of notches (11, 12), a rear-engaging section (24) engaging the mounting rail (5) from behind in the suspended state, and on the other side of the locating section (10) a mounting section (25) extending in front of the mounting rail (5) and making contact with the cladding element (2) in the position of use, while the width c of the locating section (10) aligned parallel to the longitudinal slot width b in the position of use is greater than the width of the longitudinal slot at the notch tips.

10. Cladding for building walls according to claim 9, characterized in that several locating sections (10, 10') of varying width (c, c') are arranged adjacent to one another.

11. Cladding for building walls according to claim 9 or 10, characterized in that the retaining brackets have sections (26, 27) extending from the bracket edge to form one or more of the locating sections (10).

12. Cladding for building walls according to any of claims 9 to 11, characterized in that the retaining brackets (6) are of flat material, in particular sheet metal, with the width (c) of the locating section (10) lying in the surface of the flat material.

13. Cladding for building walls according to claim 12, characterized in that the retaining brackets are formed of a bent strip of material.

14. Cladding for building walls according to any of claims 9 to 13, characterized in that the rear-engaging section (24) is formed of an end piece (28) aligned parallel to the longitudinal direction of the rail in the position of use, and from which a retaining section leg (29) stands up in the shape of an L, forming the locking section (10) with its end section facing the end piece (28).

15. Cladding for building walls according to any of claims 1 to 14, for cladding elements with an insertion slot on one longitudinal edge and a plug connection on the other longitudinal edge, so that the cladding elements can be inserted into one another at their longitudinal edges, characterized in that the retaining brackets (6) in their position of use engage in the facing insertion slot (30) of the respective cladding element (2) and hold the slot side (32) facing the building wall against the mounting rail (5).

16. Cladding for building walls according to claim 15, characterized in that the retaining section (25) has a stepped, bent shape with one leg (29) facing the rear-engaging section (24) and mounted in front of the end face of the slot side (32), and one leg (33) following the other in an L-shape, engaging in the insertion slot (30) along the slot side (32).

17. Cladding for building walls according to claim 16, characterized in that the angle (α) between the end face side leg and the slot side leg (29, 33) is less than 90° so that, under elastic expansion of the angle (α), the retaining section (25) can be slid on to the slot side (32).

18. Cladding for building walls according to claim 16 or 17, characterized in that a leg (35) bent in L-shape, on the slot base side, making contact with the slot base (34) of the insertion slot (30), follows the leg (33) running along the slot side (32).

19. Cladding for building walls according to any of claims 9 to 10, characterized in that the retaining section (25), expediently its leg (35) on the slot base side, has anchorage projections (36) penetrating the material of the cladding element (2).

## Revendications

1. Revêtement pour mur de bâtiment comportant des éléments de revêtement (2) mis bout à bout le long de leurs bords longitudinaux (3, 4) en position d'utilisation, tels que des plaques, caissons, panneaux de lambris ou similaire, comportant des rails de maintien (5) destinés à être fixés sur la paroi du bâtiment (1), s'étendant, en position d'utilisation, entre la paroi du bâtiment (1) et les éléments de revêtement (2) perpendiculairement à leurs bords longitudinaux (3, 4), rails qui présentent une section transversale semblable à un U, avec des branches (21, 22) dépassant d'une âme du rail de maintien, et comportant des brides de maintien (6) susceptibles d'être fixées, de façon déplaçable dans le sens longitudinal des rails, sur les rails de maintien (5) et venant, dans ce cas, en appui contre le bord longitudinal (3) lui faisant face de l'élément de revêtement (2) associé, en maintenant l'élément de revêtement (2) sur le rail de maintien (5) correspondant, caractérisé en ce que les rails de maintien (5), en position d'utilisation, sont orientés, par leur âme, en direction des éléments de revêtement (2) et les brides de maintien (6) sont susceptibles d'être fixées sur l'âme du rail de maintien, en ce que les rails de maintien (5) présentent un corps de remplissage (23) souple, en particulier en mousse, remplissant leur section transversale en U et dépassant au niveau de la face orientée vers la paroi du bâtiment, et en ce que les éléments de revêtement (2) sont pourvus d'une couche de mousse souple (37) épousant la forme du rail de maintien (5) correspondant, en position d'utilisation, et venant s'appliquer, de part et d'autre des rails de maintien (5), sur la paroi du bâtiment (1).

2. Revêtement pour mur de bâtiment selon la revendication 1, caractérisé en ce que les brides de maintien (6) présentent une partie d'enclenchement (10) et les rails de maintien (5) présentent au moins une rangée (11, 12) de crans (13, 14), les brides de maintien (6) étant susceptibles d'être accrochées dans les rails de maintien (5) et, à l'état accroché, étant déplaçables, par leur partie d'enclenchement (10) le long de la rangée (11, 12) de crans et étant susceptibles de venir s'enclencher avec la rangée (11, 12) de crans lorsqu'elles arrivent dans leur position d'utilisation en appui contre l'élément de revêtement (2) correspondant.

3. Revêtement pour mur de bâtiment selon la revendication 2, caractérisé en ce que chaque rangée (11, 12) de crans est formée sur une arête longitudinale (15, 16) d'une fente longitudinale (17) du rail de maintien s'étendant dans le sens longitudinal du rail.

4. Revêtement pour mur de bâtiment selon la revendication 3, caractérisé en ce que les deux arêtes longitudinales (15, 16) de la fente longitudinale présentent une rangée (11, 12) de crans.

5. Revêtement pour mur de bâtiment selon la revendication 3 ou 4, caractérisé en ce que les rails de maintien (5) présentent au moins deux rangées (18, 19) parallèles de fentes longitudinales (17) se suivant avec un certain écart, les rangées (18, 19) de fentes longitudinales étant décalées longitudinalement les unes par rapport aux autres afin de combler les écarts entre les fentes longitudinales.

6. Revêtement pour mur de bâtiment selon l'une des revendications 2 à 5, caractérisé en ce que chaque rangée (11, 12) de crans est formée par une rangée de dents d'enclenchement ou de saillies d'enclenchement similaires.

7. Revêtement pour mur de bâtiment selon la revendication 6, caractérisé en ce que les dents d'enclenchement ou les saillies d'enclenchement similaires sont formées d'une seule pièce sur les rails de maintien (5) associés.

8. Revêtement pour mur de bâtiment selon l'une des revendications 1 à 7, caractérisé en ce que les rails de maintien (5) sont des pièces en tôle métallique découpées et cintrées.

9. Revêtement pour mur de bâtiment selon l'une des revendications 3 à 8, caractérisé en ce que les brides de maintien (6) présentent, d'un côté de la partie d'enclenchement (10), une partie d'appui (24) destinée à être accrochée sur le rail de maintien (5) en s'emboîtant dans la fente longitudinale (17) pourvue d'au moins une rangée (11, 12) de crans, et, à l'état accroché, saisissant le rail de maintien (5) par derrière, et présentent, de l'autre côté de la partie d'enclenchement (10), une partie de maintien (25) dépassant, en position d'utilisation, devant le rail de maintien (5) et venant en appui contre l'élément de revêtement (2), la dimension en largeur c de la partie d'enclenchement (10), orientée, en position d'utilisation, parallèlement à la largeur b de la fente longitudinale, étant supérieure à la largeur de la fente longitudinale au niveau des sommets des crans.

10. Revêtement pour mur de bâtiment selon la revendication 9, caractérisé en ce que plusieurs parties d'enclenchement (10, 10') de différentes largeurs (c, c') sont disposées les unes à côté des autres.

11. Revêtement pour mur de bâtiment selon la revendication 9 ou 10, caractérisé en ce que les brides de maintien (6), pour former la partie d'enclenchement (10), au nombre minimum d'une, présentent des découpes (26, 27) partant du bord de la bride.

12. Revêtement pour mur de bâtiment selon l'une des revendications 9 à 11, caractérisé en ce que les brides de maintien (6) sont constituées en matériau plat, en particulier en tôle métallique, la dimension en largeur (c) de la partie d'enclenchement (10) se situant dans le sens de l'étendue du matériau plat.

13. Revêtement pour mur de bâtiment selon la revendication 12, caractérisé en ce que les brides de maintien (6) sont formées par une bande de matériau coudée.

14. Revêtement pour mur de bâtiment selon l'une des revendications 9 à 13, caractérisé en ce que la partie d'appui (24) est formée par une partie terminale (28) orientée, en position d'utilisation, parallèlement au sens longitudinal du rail, dont dépasse en formant un L, par son extrémité orientée en direction de la partie terminale (28), une branche de la partie de maintien (29) formant la partie d'enclenchement (10).

15. Revêtement pour mur de bâtiment selon l'une des revendications 1 à 14, destiné à des éléments de revêtement pourvus d'une rainure d'enfichage sur l'un des bords longitudinaux et d'une saillie d'enfichage sur l'autre bord longitudinal, de telle sorte que les éléments de revêtement puissent être encastrés les uns dans les autres par leurs bords longitudinaux, caractérisé en ce que les brides de maintien (6), dans leur position d'utilisation, s'insèrent dans la rainure d'enfichage (30), leur faisant face, de l'élément de revêtement (2) associé et maintiennent le flanc (32) de la rainure située du côté de la paroi du bâtiment contre le rail de maintien (5).

16. Revêtement pour mur de bâtiment selon la revendication 15, caractérisé en ce que la partie de maintien (25) présente une configuration repliée selon une forme d'escalier, avec une branche placée en amont de la face frontale du flanc de rainure (32) et orientée en direction de la partie d'appui (24), et avec une branche (33), faisant suite à celle-ci en suivant la forme d'un L, s'insérant dans la rainure d'enfichage (30) le long du flanc de rainure (32).

17. Revêtement pour mur de bâtiment selon la revendication 16, caractérisé en ce que l'angle (α) entre les branches (29, 33) frontale et située du côté de la rainure est inférieur à 90°, de façon à ce que la partie de maintien (25) puisse être enfilée sur le flanc de rainure (32) en élargissant de façon élastique l'angle (α).

18. Revêtement pour mur de bâtiment selon la revendication 16 ou 17, caractérisé en ce qu'à la branche (33) s'étendant le long du flanc de rainure (32) fait suite une branche (35) située du côté du fond de la rainure, coudée selon une forme de L et venant en appui sur le fond de rainure (34) de la rainure d'enfichage (30).

19. Revêtement pour mur de bâtiment selon l'une des revendications 9 à 10, caractérisé en ce que la partie de maintien (25), avantageusement sa branche (35) située du côté du fond de la rainure, présente des saillies d'ancrage (36) pénétrant dans le matériau de l'élément de revêtement (2).
